# FASCICULE DE BREVET EUROPEEN

(11) **EP 3 558 535 B1**
(45) Date de publication et mention de la délivrance du brevet: **03.04.2024**
(21) Numéro de dépôt: 17812020.0
(22) Date de dépôt: 22.11.2017
(51) Int. Cl.: B03B 5/36, B03B 5/40

(54) **MACHINE DE TRI PAR BAIN DENSIMETRIQUE**
MASCHINE ZUM SORTIEREN DURCH DENSIMETRISCHES BAD
MACHINE FOR SORTING BY DENSIMETRIC BATH

(30) Priorité: 22.12.2016 FR 1663193
(43) Date de publication de la demande: 30.10.2019
(73) Titulaire: Societe Occitane De Maintenance (SOCMA), 11100 Narbonne (FR)
(72) Inventeur: FERRANDEZ, Sylvain, 11100 Narbonne (FR); FERRANDEZ, Rémi, 11100 Narbonne (FR); FERRANDEZ, Joseph, 11100 Narbonne (FR)
(74) Mandataire: Rhein, Alain
(86) Numéro de dépôt international: PCT/FR2017/053211
(87) Numéro de publication internationale: WO 2018/115613

(56) Documents cités:
- FR-A- 1 306 913
- FR-A1- 2 671 988
- FR-A1- 3 032 331
- FR-A3- 2 871 393

## Description

La présente invention concerne une machine de tri par bain densimétrique en particulier pour le tri de fruits, plus particulièrement de baies telles que des raisins.

Dans le domaine du tri de baies, il a été proposé des machines utilisant des bandes de convoyage ou des canaux d'aspiration.

Malheureusement, ce type de dispositif implique des couts importants liés notamment à la complexité des bandes de convoyage et leur système d'entrainement ou à la mise en oeuvre d'un système d'aspiration efficace. En outre, ces systèmes sont généralement difficiles à entretenir en ce que le nettoyage des débits dans la machine n'est pas aisé.

D'autres machines ont été proposées avec des structures davantage complexes dans des domaines éloignés non adaptés à l'utilisation pour des produits alimentaires. Certaines utilisent des chaînes métalliques ce qui implique un entretien par graissage, susceptible d'altérer le bain densimétrique et de retirer la qualité alimentaire nécessaire au traitement de produits destinés à la consommation humaine.

Il est par ailleurs connu par le document FR 3.032.331 une machine de tri par bain densimétrique comprenant un bac dont l'une des parois latérales est prolongée par un bras d'égouttage sous forme d'une goulotte abritant une bande de transport à tasseaux. Celle-ci plonge dans le bac pour prélever les baies au fond de ce bac et les évacuer à l'extrémité du bras en passant au-dessous d'une grille d'un caisson d'égouttage.

De même on connaît par le document FR 2.871.393 une machine de tri par bain densimétrique comprenant un bac dans lequel pénètrent, sur des côtés opposés, des bandes de transport à tasseaux. L'une de ces bandes de transport plonge d'avantage dans le bac pour prélever les baies au fond de ce dernier, tandis que l'autre bande de transport prélève les baies qui surnagent, par ailleurs repoussées en direction de cette bande de transport au moyen d'une roue à pales.

Un premier objectif de l'invention est de proposer une machine et un procédé simplifiés par rapport à l'art antérieur afin d'en limiter les coûts de fabrication et de mise en oeuvre.

Un deuxième objectif de l'invention est de proposer une machine dont la maintenance serait facilitée notamment pour maintenir l'efficacité de la machine et en augmenter au maximum la durée de vie.

Pour ce faire, l'invention propose une machine de tri par bain densimétrique comprenant un bac et deux bras d'égouttage de part et d'autre du bac comprenant, chacun, un support d'égouttage et des moyens de séparation configurés pour être mus tout en étant partiellement ou totalement dans le bac, caractérisé en ce que les deux bras d'égouttage de part et d'autre du bac, comprennent, chacun, un support d'égouttage à un niveau différent de celui de l'autre bras, les moyens de séparation comprenant au moins un panneau entraîné par un moyen moteur et configuré pour coulisser à plusieurs hauteurs le long du bac, puis sur le support d'égouttage.On peut utiliser alternativement les termes « égouttage » ou « séchage » en particulier en référence au support. Lorsque les éléments triés sont sur ces supports, le liquide du bain densimétrique est sensiblement retiré desdits éléments.

Avantageusement, au moins un panneau entraîné est un moyen simplifié pour séparer des fractions d'un bain densimétrique, en particulier des baies, en comparaison aux moyens de convoyage ou aux systèmes d'aspiration de l'art antérieur.

En outre, l'utilisation d'au moins un panneau laisse moins d'espaces difficiles d'accès pour le nettoyage de la machine, ce qui en facilite la maintenance.

Selon d'autres aspects pris isolément ou combinés selon toutes les combinaisons techniquement réalisables :
- ledit panneau est configuré pour coulisser le long d'un support de séparation, en particulier le long du fond bac, puis sur ledit support d'égouttage ; et/ou
- les moyens de séparation comprennent plusieurs panneaux mus par au moins une courroie ou de préférence au moins une chaîne de plus préférentiellement en plastique ; et/ou
- la machine comprend au moins une parie de poulies ou de préférence de roues dentées, associée à ladite courroie ou à ladite chaîne ; et/ou
- ledit panneau est un tasseau ; et/ou
- ledit support d'égouttage comprend une grille au moins partiellement plongée dans le bac ; et/ou
- ledit support d'égouttage est inclus dans un bras d'égouttage formant de préférence une enceinte, associé au bac ; et/ou
- ledit bras d'égouttage formant une enceinte, comprend un orifice d'évacuation ;
- les panneaux sont fixés à ladite chaîne en plastique ou à ladite courroie ; et/ou
- des mailles de la chaîne comprennent une protubérance percée ; et/ou
- la chaîne et les poulies ou roues dentées sont en plastique ; et/ou
- la machine comprend une coupole d'égouttage équipée d'un récipient associé à des moyens complémentaires de séparation.

L'invention sera davantage détaillée par la description de modes de réalisation non limitatifs, et sur la base des figures annexées, dans lesquelles :
- la figure 1 est une vue dans l'espace d'une machine de tri selon une variante préférée de l'invention ;
- la figure 2 est une vue de face de la machine de la figure 1 ; et
- la figure 3 est une vue côté (gauche) de la machine des figures 1 et 2 ;
- la figure 4 est une vue dans l'espace d'un tasseau et d'une grille de séparation ;
- la figure 5 est une vue dans l'espace de maillons de chaîne d'une machine selon une variante préférée de l'invention ;
- la figure 6 est une vue dans l'espace d'une roue dentée configurée pour coopérer avec les maillons de la figure 5 ;
- la figure 7 est une vue dans l'espace d'une machine de tri selon une autre variante préférée de l'invention ;
- la figure 8 est une vue dans l'espace d'un tasseau à doigts et d'une grille de séparation de la machine de la figure 7 ; et
- la figure 9 est une vue dans l'espace d'un moyen complémentaire de séparation de la machine de la figure 7.

L'invention concerne une machine de tri par bain denaimétrique 1 en particulier pour le tri de fruits, plus particulièrement de baies par exemple de raisin.

La machine de tri selon l'invention comprend un bac 2. En particulier, le bac 2 a au moins une section de forme prismatique, par exemple parallélépipédique. Le bac 2 est ouvert sur une face supérieure afin de recevoir des éléments à trier, en particulier le produit d'une vendange.

Le bac 2 comprend de préférence un châssis 3 entourant le contenant et sur lequel peuvent être prévus des moyens roulants 4, tels que des roues, permettant de déplacer la machine 1. De préférence, le châssis 3 comprend une base support plus large que le bac 2 dans le sens de la largeur pour une meilleure tenue en équilibre. Par exemple, le bac 2 présente une largeur d'environ 50 cm ; et la base a une largeur d'environ 1 mètre. Le bac 2 peut en outre comprendre un moyen de calage 4a tel qu'un patin de calage rétractable, par exemple à pédale.

Le bac 2 comprend de préférence un orifice de vidange 5 permettant de vider le contenu du bac 2. La machine, en particulier le bac 2, peut en outre comprendre un orifice Sa, tel qu'un piquage, antidébordement.

Le bac 2 comprend en outre des éléments de couverture supérieurs 6 tels que des tôles de couverture au niveau de sa face ouverte. En particulier, deux tôles sont prévues aux extrémités du bac.

Le bac 2 est configuré pour réaliser un bain densimétrique du produit d'une vendange égrenée ou égrappée.

Pour ce faire, le bac 2 est rempli d'un liquide à densité contrôlée. De préférence, le liquide à densité contrôlée comprend du moût ou de l'eau chargée en sucre. En particulier, le sucre est utilisé pour augmenter la densité du bain.

Une fois la vendange plongée dans le bain densimétrique, les baies mures ayant une densité différente des baies non mures et des débris, se séparant.

En particulier, dans un bain densimétrique sucré, les baies mures coulent au fond du bain tandis que les baies non-mures et les débris flottent à la surface du bain.

Bien entendu, le calibrage du bain densimétrique peut être réalisé en testant par exemple la flottaison d'une baie mure et d'une baie non-mure.

Une fois les baies mures isolées au fond du bac, il faut maintenant les séparer du bain et les réserver par exemple pour les stocker.

Pour ce faire, la machine 1 comprend au moins un support d'égouttage 7 et des moyens de séparation 8 détaillés ci-dessous.

Le support d'égouttage 7 est associé au bac 2. En particulier, la machine 1 comprend un support d'égouttage 7 configuré pour être dans la continuité d'une paroi du bac 2. Dans une variante moins préférée, on peut envisager un support d'égouttage qui est une paroi latérale du bac.

Selon une variante, ledit support d'égouttage 7 comprend une grille au moins partiellement plongée dans le bac 2.

Avantageusement, l'utilisation d'une grille comme support d'égouttage 7 permet d'avoir un écoulement de liquide sous la grille et un meilleur égouttage des éléments sélectionnés tels que les baies. En outre, le maillage de la grille peut permettre de sélectionner une taille minimale dans la fraction isolée, les débris résiduels s'échappant ainsi sous la grille puis dans le bac 2.

En particulier, la grille est amovible. Par exemple, un logement ou un moyen de fixation est prévu pour disposer et, de préférence, fixer la grille. Avantageusement, cet agencement permet un meilleur entretien de la machine 1 en ce que ces pièces sont faciles à nettoyer par exemple pour enlever des déchets. Un espace 9 peut être prévu sous la grille pour faire retomber des résidus sous la grille puis dans le bac 2.

Selon une variante préférée pouvant être illustrée par les figures 8 et 9, le support d'égouttage 7 comprend des orifices longitudinaux 7a orientées obliquement vers le haut et le (ou les) coté par exemple latéral dudit support 7. De préférence, ces orifices 7a se recouvrent dans le sens de déplacement des baies. Avantageusement, cet agencement améliore grandement l'égouttage car il n'y a pas de zone continuellement pleine dans le sens de déplacement des baies. En outre, l'intégrité des baies est préservés en comparaison à des orifices orientés perpendiculairement au déplacement qui auraient un effet de « râpe ».

Selon une variante, ledit support d'égouttage 7 est inclus dans un bras d'égouttage 10 formant de préférence une enceinte, associé au bac 2. En particulier, le bras d'égouttage 10 forme une enceinte débouchant, dans le bac 2. La grille d'égouttage est disposée dans le bras d'égouttage 10.

Le châssis 3 de la machine 1 entoure également la partie inférieure dudit bras d'égouttage 10.

Les bras 10 comprennent également lesdits éléments de couverture supérieurs 6 tels que des tôles de couverture. En particulier, trois tôles sont prévues aux extrémités et au milieu de chaque bras 10.

De préférence, le bras d'égouttage 10 s'étend longitudinalement d'un côté du bac 2. En particulier, le bras d'égouttage 10 s'étend obliquement vers la haut en s'éloignant du bac 2. L'envergure de la machine d'un bout à l'autre des bras 10 est par exemple d'environ 5 mètres. La hauteur de la machine est par exemple d'environ 1,6 m.

Le bras d'égouttage 10 définit par exemple un côté interne proche du bac, et un côté externe éloigné du bac.

Selon une variante, ledit bras d'égouttage 10 formant une enceinte, comprend un orifice d'évacuation 11. Le bras 10 comprend de préférence ledit orifice d'évacuation 11 à une extrémité du support d'égouttage 7, par exemple l'extrémité externe. Les éléments triés peuvent être coulissés sur le support d'égouttage 7 jusqu'à ladite extrémité et tombent ensuite dans l'orifice 11. Un moyen de réception des éléments triés peut être prévu sous la bras, en particulier en dessous de l'orifice 11.

Selon une variante, la machine 1 comprend deux bras d'égouttage 10 de part et d'autre du bac 2 comprenant, chacun, un support d'égouttage 7. Les deux bras 10 peuvent être sensiblement identiques.

Dans une autre variante, en lieu et place d'un bras d'égouttage est prévu une coupole d'égouttage 10a. Une variante à deux coupoles 10a peut être envisagée. La coupole d'égouttage 10a peut comprendre un récipient 10b associé à des moyens complémentaires de séparation 10c, de préférence une structure à vis sans fin. Le récipient est par exemple une auge perforée disposée au-dessus du niveau du bain, Le récipient comprend une section format une projection dans une direction perpendiculaire à un axe longitudinal de la machine. Avantageusement, la coupole d'égouttage 10a permet de limiter l'encombrement de la machine en références au sens longitudinal. De préférence, le récipient peut être montée de sorte que la projection soit au choix d'un côté ou de l'autre de la machine de sorte à s'adapter au lieu d'installation,

Les moyens de séparation 8 sont configurés pour séparer et sortir les éléments triés du bac 2. En particulier, les moyens de séparation 8 permettant d'isoler les baies mures d'une part et de préférence, les baies non-mures et les débris d'autre part.

Pour ce faire, les moyens de séparation 8 sont configurés pour être mus tout en étant partiellement ou totalement dans le bac 2. Selon l'invention, les moyens de séparation 8 comprennent au moins un panneau 8a entrainé par un moyen moteur 12, et configuré pour coulisser le long du bac 2 et sur ledit support d'égouttage 7. Ledit panneau 8a est de préférence entrainé horizontalement dans le bac 2. Un moyen de transmission 13 détaillé ci-dessous relie le moyen moteur 12 audit panneau.

La coupole d'égouttage 10a. peut également comprendre un moyen moteur 12a, de préférence pour entrainer les des moyens complémentaires de séparation 10c.

En particulier, ledit panneau 8a coulisse suivant la longueur du bac 2, puis sur ledit support d'égouttage 7.

Avantageusement, ledit panneau 8a entrainé est un moyen simplifié pour séparer des fractions d'un bain densimétrique, en particulier des baies, en comparaison aux moyens de convoyage ou aux systèmes d'aspiration de l'art antérieur.

En outre, l'utilisation dudit panneau 8a laisse moins d'espaces difficiles d'accès pour le nettoyage de la machine 1, ce qui en facilite la maintenance.

De plus, ledit panneau 8a laisse passer la fraction coulante contrairement à des systèmes de convoyage, ce qui permet d'avoir une machine plus compacte,

En particulier, les moyens de séparation 8 comprennent une pluralité de panneaux 8a entraînés par ledit moyen moteur 12. Le moyen moteur 12 est de préférence un moteur. Il peut aussi être un système comprenant plus d'un moteur.

Selon une variante, ledit panneau 8a est un tasseau. Le tasseau est en particulier un panneau plein. Avantageusement, un panneau plein permet de créer un courant dans le bain densimétrique facilitant le déplacement des différentes fractions. Un panneau non plein, telle qu'une grille, peut être envisagé pour retenir les éléments à trier, en particulier les baies. Le tasseau mesure par exemple 40 à 45 cm de longueur suivant la largeur du bac 2 et des bras 10.

Le tasseau comprend de préférence des aspérités 14 sur son bord en contact avec la grille. Plus particulièrement, ces aspérités 14 sont présentes sur un bord inférieur et un bord supérieur du tasseau.

Dans une variante pouvant être illustrée par la figure 8, les aspérités peuvent s'étendre sur plus d'un quart de la hauteur du panneau et former des doigts par exemple en haut et en bas. Les doigts sont espacés sans dépasser le diamètre d'une baie. Des doigts améliorent grandement l'égouttage en laissant passer plus de liquide qu'un panneau plein.

Selon une variante, ledit panneau 8a est configuré pour coulisser à plusieurs hauteurs le long du bac 2, puis sur ledit support d'égouttage 7. En particulier, ledit panneau 8a peut coulisser au niveau de la surface du bain densimétrique et un autre ou ledit panneau 8a peut coulisser à un autre niveau de profondeur du bac 2.

Selon une variante, ledit panneau 8a est configuré pour coulisser le long d'un support de séparation, en particulier le long du fond bac 2, puis sur ledit support d'égouttage 7. Ainsi, le tasseau racle le fond du bac 2 pour isoler la fraction qui a coulé dans le bain densimétrique. Il s'agit en particulier des baies mures. Un support de séparation, tel qu'une grille au-dessus du fond du bac 2, peut être envisagé.

En particulier, ledit panneau 8a est configuré pour coulisser à deux hauteurs du bac pour isoler une fraction flottante et une fraction coulante. Chacune des fractions est ensuite dirigée au moyen dudit panneau 8a vers un côté spécifique. Par exemple, la fraction coulante est dirigée vers la droite de la figure 2 et la fraction flottante est dirigée vers la gauche.

De préférence, à chacun desdits côtés est prévu un bras d'égouttage 10. Le panneau 8a ramenant une fraction coulisse ensuite le long du support d'égouttage 7, en particulier la grille, d'un bout à l'autre en particulier jusqu'à l'orifice d'évacuation 11 correspondant.

En particulier, la fraction coulante dirigée vers la droite de la figure 2 comprend les baies mures et la fraction flottante dirigée vers la gauche comprend les baies non mures et les débris.

De préférence, les supports de glissage 7 sont également disposés à deux niveaux correspondants aux fractions coulante et flottante, de sorte que le support d'égouttage 7 oblique d'un bras est à un niveau différent de celui de l'autre bras. En particulier, la grille du bras 10 à droite de la figure 2 est disposée au niveau du fond dudit bras 10 et la grille du bras 10 à gauche est disposée au milieu dudit bras 10.

Selon une variante, les moyens de séparation 8 comprennent plusieurs panneaux 8a mus par ledit moyen de transmission 13 qui comprend au moins une courroie ou de préférence au moins une chaine 15 de plus préférentiellement en plastique.

Une chaine 15 permet d'avoir un moyen de transmission sensiblement rigide. En outre, l'utilisation du plastique permet de limiter les coûts de fabrication. De plus, le plastique n'est pas sujet aux oxydations contrairement aux chaises métalliques. Il en est de même pour une courroie. En outre, les mailles de la chaine 15 permettent de prévoir un système simple de fixation des panneaux accroché aux mailles.

La chaînes 15 comprend des mailles 15a, 15b parallélépipédiques, en particulier ouvertes vers le haut et le bas. Les mailles comprennent une portion parallélépipédique divisée en deux sous-sections cubiques séparées plus particulièrement par un pilier central. Le pilier central et les parois des mailles sont de préférence aplaties. Le système d'emboitement des mailles comprend une partie male cylindrique interne 15c et une partie cylindrique femelle en deux structures 15d disposées, ici, horizontalement de part et d'autre de la partie mâle. Une goupille 15e est prévue dans les parties mâle et femelle pour la fixation du système d'emboitement des mailles.

En particulier, la chaine 15 comprend deux types de maillas 15a et 15b se différenciant par la possibilité de porter ou non un panneau 8a. Les mailles 15b portant un panneau 8a comprennent une protubérance percée 15f. La protubérance percée 15f est de préférence dans le prolongement du pilier central des mailles 15b. Un moyen de fixation, tel qu'une vis, peut être inséré dans la protubérance percée 15f pour fixer le panneau 8a. De préférence, des planches 8b de fixation, pouvant être en inox, sont disposées de part et d'autre du panneau 8a et fixées en utilisant un moyen de fixation, tel qu'un ensemble vis et boulon. Les planches 8b en inox permettent en outre de raidir l'assemblage du panneau 8a sur la chaine 15.

En particulier, la machine 1 comprend deux chaînes 15 chacune étant disposée de part et d'autre des panneaux 8a. Ceci permet un meilleur équilibre de l'entrainement du panneau 8a. Les chaînes 15 coulissent le long d'une paroi du bac 2 et le long d'une paroi de bras d'égouttage 10.

Selon une variante, la machine comprend au moins une parie de poulies ou de préférence de roues dentée 16, associée à ladite courroie ou à ladite chaîne 15. Cet agencement permet à la fois l'entrainement de la chaine 15 par le moyen moteur 12 associé à la roue dentée et la possibilité de disposer plusieurs, en particulier deux, trajets de chaines 15 et panneaux 8a. Ladite parie de poulies ou roues dentées 16 est de préférence disposée aux extrémités des bras d'égouttage 10. De préférence, l'extrémité externe du bras d'égouttage 10 est prévue en forme de « U » pour pouvoir aisément insérer ou retirer un axe de roue ou poulie. Un moyen de fixation 17 telle qu'une poignée peut être prévue pour fixer ledit axe dans le bras 10.

La roue dentée est de préférence également en plastique. En particulier, au moins une roue dentée 18 associée à la chaîne 15 est entraînée en rotation par le moyen moteur 12, qui est de préférence un moteur. Le moyen moteur 12 est de préférence disposé à l'extrémité externe d'un bras d'égouttage 10.

Dans une variante, des renforts de roues 16a sont de préférence prévus sur le bac pour améliorer la tenue mécanique du bac vis-à-vis de l'axe des roues 16.

La chaîne 15 fait un premier trajet aller en dessous des roues dentées 16, en particulier vers la droite de la figure 2, et un trajet retour au-dessus des roues dentées, en particulier vers la gauche. De préférence, des poulies ou roues dentées supplémentaires la sont prévues pour le changement de direction du bras 10 où le trajet est oblique vers le bac 2 où le trajet est horizontal.

## Revendications

1. Machine de tri par bain densimétrique comprenant un bac (2) et deux bras d'égouttage (10) de part et d'autre du bac (2) comprenant, chacun, un support d'égouttage (7) et des moyens de séparation (8) configurés pour être mus tout en étant partiellement ou totalement dans le bac (2), **caractérisé en ce que** les deux bras d'égouttage (10) de part et d'autre du bac (2), comprennent, chacun, un support d'égouttage (7) à un niveau différent de celui de l'autre bras, les moyens de séparation (8) comprenant au moins un panneau (8a) entraîné par un moyen moteur et configuré pour coulisser à plusieurs hauteurs le long du bac (2), puis sur le support d'égouttage (7).

2. Machine de tri selon la revendication 1, dans laquelle ledit panneau (8a) est configuré pour coulisser le long d'un support de séparation, en particulier le long du fond bac (2), puis sur ledit support d'égouttage (7).

3. Machine de tri selon l'une des revendications précédentes, dans laquelle les moyens de séparation (8) comprennent plusieurs panneaux (8a) mus par au moins une courroie ou de préférence au moins une chaîne (15) de plus préférentiellement en plastique.

4. Machine de tri selon la revendication précédente, comprenant au moins une paire de poulies ou de préférence de roues dentées, associée à ladite courroie ou à ladite chaîne.

5. Machine de tri selon l'une des revendications précédentes, dans laquelle ledit panneau (8a) est un tasseau.

6. Machine de tri selon l'une des revendications précédentes, dans laquelle ledit support d'égouttage (7) comprend une grille au moins partiellement plongée dans le bac (2).

7. Machine de tri selon l'une des revendications précédentes, dans laquelle ledit support d'égouttage (7) est inclus dans un bras d'égouttage (10) formant de préférence une enceinte, associé au bac (2).

8. Machine de tri selon la revendication 7, dans laquelle ledit bras d'égouttage (10) formant une enceinte, comprend un orifice d'évacuation.

9. Machine de tri selon l'une des revendications précédentes dont au moins la revendication 3, dans laquelle les panneaux sont fixés à ladite chaine en plastique ou à ladite courroie.

10. Machine de tri selon l'une des revendications précédentes dont au moins la revendication 3, dans laquelle des mailles (15b) de la chaîne comprennent une protubérance percée (15f).

11. Machine de tri selon des revendications précédentes dont au moins les revendications 3 et 4, dans laquelle la chaîne et les poulies ou roues dentées sont en plastique.

12. Machine de tri selon l'une des revendications précédentes, comprenant une coupole d'égouttage (10a) équipée d'un récipient (10b) associé à des moyens complémentaires de séparation (10c).

## Patentansprüche

1. Maschine zum Sortieren durch ein densimetrisches Bad, umfassend eine Wanne (2) und zwei Abtropfarme (10) auf beiden Seiten der Wanne (2), umfassend jeweils einen Abtropfträger (7) und Abscheidungsmittel (8), die zum Bewegtwerden konfiguriert sind, während sie sich teilweise oder vollständig in der Wanne (2) befinden, **dadurch gekennzeichnet, dass** die zwei Abtropfarme (10) auf beiden Seiten der Wanne (2) jeweils einen Abtropfträger (7) auf einer anderen Höhe als der des anderen Arms umfassen, die Abscheidungsmittel (8) umfassend mindestens eine Platte (8a), die durch ein Motormittel angetrieben wird und zum Gleiten in mehreren Höhen entlang der Wanne (2), dann auf dem Abtropfträger (7) konfiguriert ist.

2. Sortiermaschine nach Anspruch 1, wobei die Platte (8a) zum Gleiten entlang eines Abscheidungsträgers, insbesondere entlang des Wannenbodens (2), dann auf dem Abtropfträger (7) konfiguriert ist.

3. Sortiermaschine nach einem der vorstehenden Ansprüche, wobei die Abscheidungsmittel (8) mehrere Platten (8a) umfassen, die durch mindestens einen Riemen oder vorzugsweise mindestens eine Kette (15), mehr bevorzugt aus Kunststoff, bewegt werden.

4. Sortiermaschine nach dem vorstehenden Anspruch, umfassend mindestens ein Paar Scheiben oder vorzugsweise Zahnräder, die mit dem Riemen oder mit der Kette verknüpft sind.

5. Sortiermaschine nach einem der vorstehenden Ansprüche, wobei die Platte (8a) eine Leiste ist.

6. Sortiermaschine nach einem der vorstehenden Ansprüche, wobei der Abtropfträger (7) ein Gitter umfasst, das mindestens teilweise in die Wanne (2) eingetaucht ist.

7. Sortiermaschine nach einem der vorstehenden Ansprüche, wobei der Abtropfträger (7) in einem Abtropfarm (10) eingeschlossen ist, der vorzugsweise einen abgeschlossenen Bereich ausbildet, der mit der Wanne (2) verknüpft ist.

8. Sortiermaschine nach Anspruch 7, wobei der Abtropfarm (10), der einen abgeschlossenen Bereich ausbildet, eine Ablassöffnung umfasst.

9. Sortiermaschine nach einem der vorstehenden Ansprüche, darunter mindestens Anspruch 3, wobei die Platten an der Kette aus Kunststoff oder an dem Riemen befestigt sind.

10. Sortiermaschine nach einem der vorstehenden Ansprüche, darunter mindestens Anspruch 3, wobei Glieder (15b) der Kette einen durchbohrten Vorsprung (15f) umfassen.

11. Sortiermaschine nach vorstehenden Ansprüchen, darunter mindestens die Ansprüche 3 und 4, wobei die Kette und die Scheiben oder Zahnräder aus Kunststoff sind.

12. Sortiermaschine nach einem der vorstehenden Ansprüche, umfassend eine Abtropfkuppel (10a), die mit einem Behälter (10b) ausgerüstet ist, der mit komplementären Abscheidungsmitteln (10c) verknüpft ist.

## Claims

1. Densimetric-bath sorting machine comprising a tank (2) and two drainage arms (10) on either side of the tank (2), each comprising a drainage support (7) and separation means (8) configured to be driven while being partially or totally in the tank (2), **characterized in that** the two drainage arms (10) on either side of the tank (2) each comprise a drainage support (7) at a different level from that of the other arm, the separation means (8) comprising at least one panel (8a) driven by a motor means and configured to slide at multiple heights along the tank (2), then on the drainage support (7).

2. Sorting machine according to claim 1, wherein said panel (8a) is configured to slide along a separation support, in particular along the bottom of the tank (2), then on said drainage support (7).

3. Sorting machine according to any of the preceding claims, wherein the separation means (8) comprise multiple panels (8a) driven by at least one belt or preferably at least one chain (15) more preferably made of plastic.

4. Sorting machine according to the preceding claim, comprising at least one pair of pulleys or preferably sprockets, associated with said belt or said chain.

5. Sorting machine according to any of the preceding claims, wherein said panel (8a) is a cleat.

6. Sorting machine according to any of the preceding claims, wherein said drainage support (7) comprises a grating at least partially immersed in the tank (2).

7. Sorting machine according to any of the preceding claims, wherein said drainage support (7) is included in a drainage arm (10) preferably forming an enclosure, associated with the tank (2).

8. Sorting machine according to claim 7, wherein said drainage arm (10) forming an enclosure comprises a discharge opening.

9. Sorting machine according to any of the preceding claims, including at least claim 3, wherein the panels are attached to said plastic chain or to said belt.

10. Sorting machine according to any of the preceding claims, including at least claim 3, wherein the meshes (15b) of the chain comprise a pierced protrusion (15f).

11. Sorting machine according to the preceding claims, including at least claims 3 and 4, wherein the chain and the pulleys or sprockets are made of plastic.

12. Sorting machine according to any of the preceding claims, comprising a drainage dome (10a) provided with a receptacle (10b) associated with complementary separation means (10c).
